# FASCICULE DE BREVET EUROPEEN

(11) **EP 0 364 309 B1**
(45) Date de publication et mention de la délivrance du brevet: **10.02.1993**
(21) Numéro de dépôt: 89400563.6
(22) Date de dépôt: 01.03.1989
(51) Int. Cl.: A47C 3/04, A47C 5/12

(54) **Fauteuil monocoque en matière plastique injectée, empilable à faible pas**
Einschaliger Sessel aus extrudiertem Kunststoff, welcher Kompakt stapelbar ist
One-shell extruded plastic armchair stackable in a compact manner

(43) Date de publication de la demande: 18.04.1990
(73) Titulaire: GROSFILLEX S.A.R.L., F-01107 Oyonnax (FR)
(72) Inventeur: Guichon, Jean-Paul Gérard, F-39170 Saint Lupicin (FR)
(74) Mandataire: Caunet, Jean

(56) Documents cités:
- EP-A- 0 002 924
- US-A- 2 699 814
- US-A- 2 936 826

## Description

La présente invention concerne un fauteuil monocoque empilable en matière plastique injectée, lequel fauteuil comporte une assise, un dossier et deux accoudoirs faisant corps avec quatre pieds.

De tels fauteuils connus comportent des "facettes" dites verticales qui correspondent aux pieds, au dossier, aux accoudoirs, aux rebords et nervures de l'assise etc... et des "facettes" dites horizontales qui correspondent à l'assise et autres éléments qui lui sont sensiblement parallèles. Pour que de tels fauteuils soient empilables, il faut notamment que les lignes de plus grande pente des facettes dites verticales forment un angle d'emboîtement particulier par rapport à la verticale ; cet angle détermine en fonction de l'épaisseur de ces facettes dites verticales et lorsque les facettes dites verticales des fauteuils empilés sont en contact les unes avec les autres, le pas d'empilage ; bien entendu, la hauteur de l'assise avec ses saillies sous-jacentes doit être inférieure audit pas, sinon elle détermine celui-ci par butée.

De très nombreux modèles de ce fauteuil connu existent, probablement près de deux cents, et peuvent être classés en plusieurs types suivant l'orientation des pieds.

Un premier type comporte des pieds profilés en V ouverts vers l'arrière pour les pieds postérieurs et vers l'avant pour les pieds antérieurs.

Un deuxième type comporte des pieds antérieurs profilés en V et ouverts vers l'arrière, tandis que les pieds postérieurs profilés en V sont ouverts sur les côtés.

Selon une variante, les pieds postérieurs sont profilés en cornières et ouverts sur les côtés ainsi que vers l'arrière.

Un troisième type comporte des pieds profilés en cornières ouvertes sur les côtés et vers l'avant pour les pieds antérieurs et vers l'arrière pour les pieds postérieurs. Il est connu sous la dénomination STAMP 300 et illustré par le brevet US n° 4.856.845.

Ces fauteuils fabriqués en matière plastique moulée doivent satisfaire à de nombreux impératifs : esthétique, stabilité et résistance, confort, aptitude à supporter en toute sécurité des personnes lourdes ou des sollicitations déconseillées tel que l'appui sur un ou deux pieds avec un mouvement de bascule, possbilité de les empiler pour le transport et le stockage, facilité de les déboîter en évitant le coincement, coût minimal du stockage et du transport, prix de revient compétitif...

Pour concilier tous ces impératifs, des règles d'usage pratiquées par tous les constructeurs sont apparues. Ainsi, l'épaisseur minimale des pieds est de l'ordre de 6 mm et l'angle desdits pieds par rapport à la verticale est compris entre 5 et 8 degrés sans jamais dépasser cette valeur maximale.

Avec de telles règles, il est possible de constituer une pile de 30 fauteuils au pas de 60 mm environ ; cette pile enfermée dans une housse mesure une hauteur de 2,30 m compatible avec la hauteur libre des moyens de transport utilisés.

La présente invention a pour but d'accroître la capacité de stockage et de transport afin de diminuer le coût de ces services. Le problème à résoudre pour atteindre ce but est de réduire le pas d'empilage.

Pour résoudre le problème ainsi posé, il suffit de réduire légèrement l'épaisseur et d'accroître l'angle d'empilage que forme avec la verticale la ligne de plus grande pente des facettes dites verticales précitées, angle que l'usage limite à 8 degrés.

Conformément à l'invention, le siège du troisième type est sélectionné et comprend les moyens connus suivants :
- une assise reliée à un dossier par une partie arrondie de raccordement, ladite assise ayant une pluralité de nervures comprenant au moins une nervure antérieure sensiblement parallèle à un rebord antérieur, au moins deux nervures latérales sensiblement parallèles à deux rebords latéraux, au moins une nervure postérieure sensiblement parallèle à la partie arrondie de raccordement,
- deux pieds antérieurs ayant des faces sensiblement verticales, ces deux pieds antérieurs étant sous forme de cornières ouvertes sur les côtés et vers l'avant et comprenant des ailes transversales et des ailes antéropostérieures, lesdites ailes transversales s'étendant sensiblement en prolongement l'une de l'autre jusqu'aux côtés dudit fauteuil et lesdites ailes antéropostérieures étant reliées l'une à l'autre par ledit rebord antérieur et ladite nervure antérieure ; et
- deux pieds postérieurs ayant des faces sensiblement verticales, ces pieds étant sous forme de cornières ouvertes sur les côtés et vers l'arrière et comprenant des ailes transversales et des ailes antéropostérieures , lesdites ailes transversales s'étendant sensiblement en prolongement l'une de l'autre jusqu'aux côtés dudit fauteuil et lesdites ailes antéropostérieures étant reliées l'une à l'autre par ladite partie arrondie de raccordement et ladite nervure postérieure, lesdites ailes antéropostérieures desdits pieds postérieurs s'étendant approximativement parallèlement aux ailes antéropostérieures desdits pieds antérieurs et lesdites ailes transversales des pieds antérieurs et des pieds postérieurs étant reliées entre elles par lesdits rebords latéraux et lesdites nervures latérales ; et des accoudoirs

Dans le cadre de cette combinaison de moyens connue, les faces sensiblement verticales des pieds sont inclinées pour l'empilage d'une multiplicité de fauteuils suivant un axe vertical, lesdites faces ayant une ligne de plus grande pente qui forme avec la verticale un angle d'empilage compris entre 8° et 15°, la liaison des pieds avec l'assise, les accoudoirs et le dossier étant réalisée par des moyens renforcés d'encastrement et de raidissement s'insérant dans le pas d'empilage.

Avantageusement, l'angle d'empilage des pieds est sensiblement égal à 10°30′.

Suivant une autre caractéristique importante de l'invention, la liaison des pieds avec l'assise, les accoudoirs et le dossier est réalisée par des moyens renforcés d'encastrement et de raidissement s'insérant dans ce pas d'empilage limité.

En réduisant le pas d'empilage, on diminue la hauteur des éléments sous-jacents de l'assise destinés au raidissement de la liaison de celle-ci avec les pieds, ce qui a pour effet d'affaiblir les encastrements, au lieu de les renforcer.

Selon l'invention, pour obtenir ce renforcement, des moyens divers et conjugués peuvent être mis en oeuvre.

Tout d'abord, il s'agit d'accroître l'étendue des attaches des éléments qui aboutissent aux pieds.

A cet effet, la largeur des ailes des pieds au niveau de la surface supérieure apparente de l'assise, c'est-à-dire à l'emplanture, est comprise :
- entre 85 et 115 mm pour les ailes transversales et 75 et 105 mm pour les ailes antéropostérieures des pieds antérieurs,
- entre 60 et 90 mm pour les ailes transversales et 75 et 105 mm pour les ailes antéropostérieures des pieds postérieurs.

Suivant une forme de réalisation particulièrement avantageuse, la largeur des ailes transversales des pieds antérieurs mesure sensiblement 95 mm et celle des ailes antéropostérieures sensiblement 85 mm, tandis que la largeur des ailes transversales des pieds postérieurs mesure sensiblement 70 mm et celle des ailes antéropostérieures sensiblement 85 mm.

Chaque partie montante d'accoudoir est profilée en cornière dont l'aile transversale prolonge la partie marginale de celle du pied antérieur correspondant et dont l'aile antéropostérieure prolonge une partie en décrochement rentrant du rebord latéral correspondant de l'assise.

L'assise en forme de cuvette présente dans la direction transversale médiane une flèche (F) sensiblement égale à 26 mm pour une portée (p) sensiblement égale à 430 mm et une épaisseur comprise entre 3 et 4 mm.

Les nervures présentent une hauteur (h) sensiblement égale à 23 mm et sont écartées des rebords d'une distance comprise entre 80 et 50 mm.

Cette conformation particulière permet d'obtenir le renforcement souhaité.

Cependant, il est permis de penser que le renforcement ainsi obtenu n'empêchera pas le fauteuil de se déformer un peu, mais que ce fauteuil sera, malgré cela, suffisamment résistant pour s'opposer aux diverses sollicitations auxquelles il est habituellement soumis.

L'expérience montre que la souplesse résultante du fauteuil est parfaitement acceptée par l'usager contrairement à l'idée reçue selon laquelle celui-ci recherche impérativement la rigidité et l'indéformabilité. En d'autres termes,la souplesse et la déformabilité du siège sont des propriétés qui plaisent à l'usager à condition que la sûreté soit assurée: pas de rupture, ni de déversement.

A noter que ces deux idées inventives apparemment différentes : diminuer le pas d'empilage et accroître la souplesse du fauteuil sont conjuguées et unitaires au niveau des moyens mis en oeuvre.

Divers autres caractéristiques et avantages de l'invention ressortent d'ailleurs de la description détaillée qui suit.

Une forme de réalisation de l'objet de l'invention est représentée, à titre d'exemple non limitatif, sur le dessin annexé.

Sur ce dessin :
- la figure 1 est une perspective illustrant un fauteuil conforme à l'invention,
- la figure 2 est une élévation vue de face du fauteuil,
- la figure 3 est une vue en plan de dessus de ce fauteuil.

Comme le montre le dessin, le fauteuil est monocoque et constitué par une matière plastique injectée. Il comporte une assise 1, un dossier 2, des accoudoirs 3, des pieds antérieurs 4 et des pieds postérieurs 5.

L'assise 1 est conformée en cuvette à concavité dirigée vers le haut (figure 2) et présentant une flèche f pour une portée transversale médiane p (figures 2 et 3). Cette assise est reliée au dossier 2 par une partie arrondie de raccordement 6 et comporte en saillie vers le bas.
- un rebord antérieur 7 et une nervure 8 sensiblement parallèles entre eux,
- de chaque côté, un rebord latéral 9 et une nervure 10 sensiblement parallèles entre eux.
- une nervure postérieure 11 sensiblement parallèle à la partie arrondie de raccordement 6.

Les pieds antérieurs 4 sont des cornières ouvertes sur les côtés et vers l'avant ; autrement dit, leurs ailes transversales 12 s'étendent en prolongement l'une de l'autre vers l'extérieur et sont reliées par la nervure antérieure 8, ces ailes transversales 12 faisant corps avec l'assise 1, ainsi qu'avec les rebords latéraux 9 et les nervures 10 qui leur sont sensiblement perpendiculaires ; leurs ailes antéropostérieures 13 s'étendent sensiblement en prolongement des nervures latérales 10 vers l'avant et font corps avec l'assise 1, ainsi qu'avec le rebord antérieur 7 et la nervure 8.

Les pieds postérieurs 5 sont des cornières ouvertes sur les côtés et vers l'arrière ; autrement dit, leurs ailes transversales 14 s'étendent en prolongement l'une de l'autre vers l'extérieur et sont reliées par la nervure postérieure 11, ces ailes transversales 13 faisant corps avec l'assise 1 ainsi qu'avec les rebords latéraux 9 et les nervures 10 qui leur sont sensiblement perpendiculaires ; leurs ailes antéropostérieures 15 s'étendent en prolongement de celles 13 des pieds antérieurs 4 vers l'arrière, sont reliées par les nervures latérales 10 et font corps avec l'assise 1, la partie arrondie de raccordement 6 et la nervure postérieure 11.

Ces pieds 4 et 5 sont semi-pyramidaux en ce sens que leur section de base est plus petite que leur section de tête (figure 3).

Selon l'invention, pour que le pas d'empilage (c'est-à-dire la distance du dessus de l'assise 1 d'un siège au-dessus de celle du siège voisin dans l'empilage) soit réduit, l'angle "a" d'empilage qui est celui que forme la ligne de plus grande pente des facettes dites verticales avec la verticale est compris entre 8 et 15°.

Cet angle "a" est marqué sur la figure 2 pour un pied antérieur 4 ; dans ce cas, c'est l'angle que forme l'aile antéropostérieure 13 avec la verticale et qui se retrouve pour l'aile transversale 14 dudit pied.

Avantageusement, l'angle "a" est sensiblement égal à 10°30′.

Toujours selon l'invention, les pieds plus pentus que jusqu'à présent, sont plus étendus en tête afin que les distances des points d'attache extrêmes (des éléments saillants sous-jacents 7 à 11 de l'assise 1 et de la partie arrondie de raccordement sus-jacente 6) soient plus grandes et renforcent ainsi les encastrements, alors que la hauteur desdits éléments 7 à 11 se trouve réduite en correspondance avec la diminution du pas d'empilage.

Ainsi, au niveau de la surface supérieure apparente de l'assise 1 (figure 3) :
- la largeur l.A des ailes transversales 12 des pieds antérieurs 4 est comprise entre 85 et 115 mm ; avantageusement, elle mesure sensiblement 95 mmm,
- la largeur L.A des ailes antéro-postérieures 13 des pieds antérieurs 4 est comprise entre 75 et 105 mm ; avantageusement, elle mesure sensiblement 85 mm,
- la largeur l.p des ailes transversales 14 des pieds postérieurs 15 est comprise entre 60 et 90 mm ; avantageusement, elle mesure sensiblement 70 mm,
- la largeur L.P des ailes antéropostérieures 15 des pieds postérieurs 15 est comprise entre 75 et 105 mm ; avantageusement, elle mesure sensiblement 85 mm.

A l'arrière, l'encastrement des pieds postérieurs 5 est obtenu sur une plus grande étendue par la partie arrondie de raccordement 6.

A l'avant, l'encastrement des pieds antérieurs 4 est obtenu de façon plus efficace par la partie montante des accoudoirs 3 qui est profilée en cornière (figure 1). L'aile transversale de cette partie prolonge à sa base l'aile transversale 12 du pied antérieur correspondant 4, tandis que l'aile antéropostérieure 17 de ladite partie prolonge un décrochement 18 du rebord latéral correspondant 9, décrochement qui est creusé vers l'intérieur.

Bien entendu, chaque accoudoir 3 forme un arc-boutant reliant le pied antérieur 4 au dossier 2.

Selon l'invention, la concavité de l'assise 1 se trouve accentuée, afin que ladite assise se comporte comme une coque s'opposant à l'aplatissement des pieds avant vers l'avant et des pieds arrière vers l'arrière lorsqu'une personne s'assied. Ainsi, la flèche "f" dans la direction transversale médiane est sensiblement égale à 26 mm pour une portée "p" sensiblement égale à 430 mm et une épaisseur comprise entre 3 et 4 mm.

Par ailleurs, les nervures 8, 10 et 11 présentent une hauteur "h" sensiblement égale à 23 mm et sont écartées des rebords 7, 9 d'une distance "d" comprise entre 80 et 50 mm.

## Revendications

1. Fauteuil monocoque en matière plastique injectée, comportant un avant, des côtés et un arrière, ledit fauteuil comprenant :
- une assise (1) reliée à un dossier (2) par une partie arrondie de raccordement (6), ladite assise ayant une pluralité de nervures comprenant au moins une nervure antérieure (8) sensiblement parallèle à un rebord antérieur (7), au moins deux nervures latérales (10) sensiblement parallèles à deux rebords latéraux (9), au moins une nervure postérieure (11) sensiblement parallèle à la partie arrondie de raccordement (6),
- deux pieds antérieurs (4) ayant des faces sensiblement verticales, ces deux pieds antérieurs étant sous forme de cornières ouvertes sur les côtés et vers l'avant et comprenant des ailes transversales (12) et des ailes antéropostérieures (13), lesdites ailes transversales s'étendant sensiblement en prolongement l'une de l'autre jusqu'aux côtés dudit fauteuil et lesdites ailes antéropostérieures étant reliées l'une à l'autre par ledit rebord antérieur et ladite nervure antérieure ; et
- deux pieds postérieurs (5) ayant des faces sensiblement verticales, ces pieds étant sous forme de cornières ouvertes sur les côtés et vers l'arrière et comprenant des ailes transversales (14) et des ailes antéropostérieures (15), lesdites ailes transversales s'étendant sensiblement en prolongement l'une de l'autre jusqu'aux côtés dudit fauteuil et lesdites ailes antéropostérieures étant reliées l'une à l'autre par ladite partie arrondie (6) de raccordement et ladite nervure postérieure (11), lesdites ailes antéropostérieures (15) desdits pieds postérieurs (5) s'étendant approximativement parallèlement aux ailes antéropostérieures (13) desdits pieds antérieurs (4) et lesdites ailes transversales (12, 14) des pieds antérieurs (4) et des pieds postérieurs (5) étant reliées entre elles par lesdits rebords latéraux (9) et lesdites nervures latérales (10) ; et des accoudoirs (3), le fauteuil étant caractérisé en ce que les faces sensiblement verticales des pieds sont inclinées pour l'empilage d'une multiplicité de fauteuils suivant un axe vertical, lesdites faces ayant une ligne de plus grande pente qui forme avec la verticale un angle d'empilage compris entre 8° et 15°, la liaison des pieds avec l'assise, les accoudoirs et le dossier étant réalisée par des moyens renforcés d'encastrement et de raidissement s'insérant dans le pas d'empilage.

2. Fauteuil selon la revendication 1, caractérisé en ce que ledit angle d'empilage des pieds est sensiblement égal à 10° 30′.

3. Fauteuil selon la revendication 1 ou 2, caractérisé en ce que les accoudoirs (3) relient chacun desdits pieds antérieurs (4) audit dossier (2).

4. Fauteuil selon la revendication 1 ou 2, caractérisé en ce que, pour accroître la raideur de la liaison des pieds avec l'assise alors que la hauteur des éléments saillants sous-jacents de celle-ci est réduite, la largeur des ailes des pieds au niveau de la surface supérieure apparente de l'assise est comprise :
- entre 85 et 115 mm pour les ailes transversales (12) et 75 et 105 mm pour les ailes antéropostérieures (13) des pieds antérieurs (4),
- entre 60 et 90 mm pour les ailes transversales (14) et 75 et 105 mm pour les ailes antéropostérieures (15) des pieds postérieurs (5).

5. Fauteuil selon la revendication 4, caractérisé en ce que la largeur (l.A) des ailes transversales (12) des pieds antérieurs (4) mesure sensiblement 95 mm et celle (L.A.) des ailes antéropostérieures (13) sensiblement 85 mm, tandis que la largeur (l.P) des ailes transversales (14) des pieds postérieures (5) mesure sensiblement 70 mm et celle (L.P.) des ailes antéropostérieures (15) sensiblement 85 mm.

6. Fauteuil selon la revendication 4 ou 5, caractérisé en ce que chaque partie montante d'accoudoir est profilée en cornière dont l'aile transversale (16) prolonge la partie marginale de celle (12) du pied antérieur correspondant (4) et dont l'aile antéropostérieure (17) prolonge une partie en décrochement rentrant (18) du rebord latéral correspondant (9) de l'assise (1).

7. Fauteuil selon la revendication 1 ou 2, caractérisé en ce que l'assise (1) en forme de cuvette présente dans la direction transversale médiane une flèche (f) sensiblement égale à 26 mm pour une portée (p) sensiblement égale à 430 mm et une épaisseur comprise entre 3 et 4 mm.

8. fauteuil selon la revendication 1, caractérisé en ce que ladite nervure antérieure (8) et lesdites nervures latérales (10) ont une hauteur sensiblement égale à 23 mm.

9. Fauteuil selon la revendication 7, caractérisé en ce que ladite nervure antérieure (8) et lesdites nervures latérales (10) sont écartées desdits rebords (7, 9) d'une distance comprise entre 80 mm et 50 mm.

## Patentansprüche

1. Monobloc-Sessel aus spritzgegossenem Kunststoff mit einem vorderen Teil, Seitenteilen und einem hinteren Teil,
der aufweist:
- Einen Sitz (1), der über einen gerundeten Verbindungsteil (6) mit einer Rückenlehne (2) verbunden ist und mehrere Rippen aufweist, zu denen mindestens eine vordere Rippe (8), die im wesentlichen parallel zu einem umgebogenen vorderen Rand (7) verläuft, mindestens zwei seitliche Rippen (10), die im wesentlichen parallel zu zwei seitlichen umgebogenen Rändern (9) verlaufen, und mindestens eine hintere Rippe (11), die im wesentlichen parallel zum gerundeten Verbindungsteil (6) verläuft, gehören,
- zwei vorderen Beinen (4), die im wesentlichen senkrechte Seitenflächen aufweisen und die Form von an den Seiten sowie nach vorn offenen Winkeln besitzen und Querschenkel (12) und in Längsrichtung verlaufende Längsschenkel (13) aufweisen, wobei sich die Querschenkel jeweils im wesentlichen in Richtung der Verlängerung des jeweils anderen Querschenkels bis zu den Seiten des Sessels erstrecken und die Längsschenkel über den vorderen Rand und die vordere Rippe miteinander verbunden sind,
- zwei hinteren Beinen (5), die im wesentlichen senkrechte Seitenflächen aufweisen und die Form von an den Seiten sowie nach hinten offenen Winkeln besitzen und Querschenkel (14) und in Längsrichtung verlaufende Längsschenkel (15) aufweisen, wobei sich die Querschenkel jeweils im wesentlichen in Richtung der Verlängerung des jeweils anderen Querschenkels bis zu den Seiten des Sessels erstrecken und die Längsschenkel über den gerundeten Verbindungsteil (6) und die hintere Rippe (11) miteinander verbunden sind und sich die Längsschenkel (15) der hinteren Beine (5) näherungsweise parallel zu den Längsschenkeln (13) der vorderen Beine (4) erstrecken und die Querschenkel (12, 14) der vorderen Beine (4) und der hinteren Beine (5) über die seitlichen Ränder (9) und die seitlichen Rippen (10) miteinander verbunden sind,
sowie
- Armlehnen (3),
**dadurch gekennzeichnet,** daß
die im wesentlichen senkrechten Seitenflächen der Beine zum Stapeln einer Vielzahl von Sesseln in bezug auf eine senkrechte Achse geneigt sind und eine Linie größter Neigung aufweisen, die mit der Senkrechten einen Stapelwinkel zwischen 8 und 15° bildet, wobei die Verbindung der Beine mit dem Sitz, den Armlehnen und der Rückenlehne durch verstärkte Mittel zur Anbindung und zur Versteifung realisiert ist, die in der Stapelschritthöhe ineinanderpassen.

2. Sessel nach Anspruch 1, dadurch gekennzeichnet, daß der Stapelwinkel der Beine im wesentlichen gleich 10° 30′ ist.

3. Sessel nach Anspruch 1 oder 2, dadurch gekennzeichnet, daß die Armlehnen (3) jeweils eines der vorderen Beine (4) mit der Rückenlehne (2) verbinden.

4. Sessel nach Anspruch 1 oder 2, dadurch gekennzeichnet, daß zur Erhöhung der Steifigkeit der Verbindung der Beine mit dem Sitz bei gleichzeitiger Verringerung der Höhe der darunterliegenden vorspringenden Elemente die Breite der Schenkel der Beine auf der Höhe der apparenten oberen Oberfläche des Sitzes
- für die vorderen Beine (4) bei den Querschenkeln (12) zwischen 85 und 115 mm und bei den Längsschenkeln (13) zwischen 75 und 105 mm
und
- für die hinteren Beine (5) bei den Querschenkeln (14) zwischen 60 und 90 mm und bei den Längsschenkeln (15) zwischen 75 und 105 mm
liegt.

5. Sessel nach Anspruch 4, dadurch gekennzeichnet, daß die Breite (l.A) der Querschenkel (12) der vorderen Beine (4) im wesentlichen 95 mm und die Breite (L.A) der Längsschenkel (13) im wesentlichen 85 mm betragen, während die Breite (l.P) der Querschenkel (14) der hinteren Beine (5) im wesentlichen 70 mm und die Breite (L.P) der Längsschenkel (15) im wesentlichen 85 mm betragen.

6. Sessel nach Anspruch 4 oder 5, dadurch gekennzeichnet, daß die aufsteigenden Teile der Armlehnen Winkelprofil aufweisen, wobei der Querschenkel (16) dieser Winkel jeweils eine Verlängerung des Randteils des Querschenkels (12) des entsprechenden vorderen Beins (4) und der Längsschenkel (17) jeweils eine Verlängerung eines eingezogenen Teils (18) des entsprechenden seitlichen Rands (9) des Sitzes (1) sind.

7. Sessel nach Anspruch 1 oder 2, dadurch gekennzeichnet, daß der schalenförmig ausgebildete Sitz (1) in Medianquerrichtung einen Durchhang (f), der im wesentlichen 26 mm beträgt, eine Breite (p), die im wesentlichen 430 mm beträgt, und eine Dicke, die im wesentlichen zwischen 3 und 4 mm liegt, aufweist.

8. Sessel nach Anspruch 1, dadurch gekennzeichnet, daß die vordere Rippe (8) und die seitlichen Rippen (10) eine Höhe aufweisen, die im wesentlichen gleich 23 mm ist.

9. Sessel nach Anspruch 7, dadurch gekennzeichnet, daß die vordere Rippe (8) und die seitlichen Rippen (10) von den Rändern (7, 9) um einen Abstand zwischen 80 und 50 mm beabstandet sind.

## Claims

1. One-shell injected plastic armchair, including a front, sides and a rear, the said armchair comprising:
- a seat (1) connected to a back (2) by means of a rounded connecting part (6), the said seat having a plurality of ribs comprising at least one front rib (8) substantially parallel to a front edge (7), at least two lateral ribs (10) substantially parallel to two lateral edges (9), at least one rear rib (11) substantially parallel to the rounded connecting part (6),
- two front legs (4) having substantially vertical faces, these two front legs being in the form of angles open to the sides and towards the front and comprising transverse flanges (12) and anteroposterior flanges (13), the said transverse flanges extending substantially as a continuation of one another to the sides of the said armchair and the said anteroposterior flanges being connected to one another by means of the said front edge and the said front rib, and
- two rear legs (5) having substantially vertical faces, these legs being in the form of angles open to the sides and towards the rear and comprising transverse flanges (14) and anteroposterior flanges (15), the said transverse flanges extending substantially as a continuation of one another to the sides of the said armchair and the said anteroposterior flanges being connected to one another by means of the said rounded connecting part (6) and the said rear rib (11), the said anteroposterior flanges (15) of the said rear legs (5) extending approximately parallel to the anteroposterior flanges (13) of the said front legs (4) and the said transverse flanges (12, 14) of the front legs (4) and of the rear legs (5) being connected together by means of the said lateral edges (9) and the said lateral ribs (10), and arm rests (3),
the armchair being characterised in that the substantially vertical faces of the legs are inclined for stacking a plurality of armchairs along a vertical axis, the said faces having a line of greater slope which forms a stacking angle of between 8° and 15° with the vertical, the connection of the legs to the seat, the arm rests and the back being effected by means of reinforced fit and stiffening means included in the stacking pitch.

2. Armchair according to claim 1, characterised in that the said stacking angle of the legs is substantially equal to 10°30′.

3. Armchair according to claim 1 or claim 2, characterised in that the arm rests (3) connect each of the said front legs (4) to the said back (2).

4. Armchair according to claim 1 or claim 2, characterised in that, in order to increase the rigidity of the connection of the legs to the seat when the height of the subjacent projecting elements of the latter is small, the width of the flanges of the legs at the apparent upper surface of the seat is:
- between 85 and 115 mm for the transverse flanges (12) and 75 and 105 mm for the anteroposterior flanges (13) of the front legs (4),
- between 60 and 90 mm for the transverse flanges (14) and 75 and 105 mm for the anteroposterior flanges (15) of the rear legs (5).

5. Armchair according to claim 4, characterised in that the width (l.A) of the transverse flanges (12) of the front legs (4) measures substantially 95 mm and that (L.A) of the anteroposterior flanges (13) substantially 85 mm, while the width (l.P) of the transverse flanges (14) of the rear legs (5) measures substantially 70 mm and that (L.P) of the anteroposterior flanges (15) substantially 85 mm.

6. Armchair according to claim 4 or claim 5, characterised in that each rising part of the arm rest is shaped as an angle, the transverse flange (16) of which extends the marginal part of that (12) of the corresponding front leg (4) and the anteroposterior flange (17) of which extends a recessed part (18) of the corresponding lateral edge (9) of the seat (1).

7. Armchair according to claim 1 or claim 2, characterised in that the dish-shaped seat (1) has a camber (f) in the median transverse direction substantially equal to 26 mm for a bearing surface (p) substantially equal to 430 mm and a thickness of between 3 and 4 mm.

8. Armchair according to claim 1, characterised in that the said front rib (8) and the said lateral ribs (10) have a height substantially equal to 23 mm.

9. Armchair according to claim 7, characterised in that the said front rib (8) and the said lateral ribs (10) are spaced from the said edges (7, 9) by a distance of between 80 mm and 50 mm.
